# EUROPÄISCHE PATENTSCHRIFT

(11) **EP 1 496 145 B1**
(45) Veröffentlichungstag und Bekanntmachung des Hinweises auf die Patenterteilung: **05.09.2007**
(21) Anmeldenummer: 03015769.7
(22) Anmeldetag: 10.07.2003
(51) Int. Cl.: D03D 47/38

(54) **Schussfaden-Wechselvorrichtung für eine Webmaschine**
Weft selection apparatus for a weaving machine
Dispositif de sélection de trame pour métier à tisser

(43) Veröffentlichungstag der Anmeldung: 12.01.2005
(73) Patentinhaber: Stäubli GmbH, 95448 Bayreuth (DE)
(72) Erfinder: Burkert, Martin, 95444 Bayreuth (DE); Pietzonka, Dieter, 95503 Hummeltal (DE)
(74) Vertreter: Myon, Gérard Jean-Pierre

(56) Entgegenhaltungen:
- EP-A- 0 478 986

## Beschreibung

Die Erfindung betrifft eine Schussfaden-Wechselvorrichtung für eine Webmaschine mit mindestens einem Paar von gesteuert antreibbaren, geführten Zubringerösen für jedes Schusseintragselement.

Eine Schussfaden-Wechselvorrichtung der genannten Art wird beschrieben durch die EP 0 293 558 A1. Überwiegend senkrecht ausgerichtete Fadenzubringernadeln sind am freien Ende eines um eine horizontale Achse schwingenden Hebels starr angefügt. Sie sind tangential zum Hebelarm ausgerichtet und tragen in Bewegungsrichtung vorn bzw. unten liegend die Zubringerösen. Der Antrieb der Hebel erfolgt mechanisch mittels steuerbarer Klinken, schingender Messern und Federn.

Eine solche Anordnung ist für Webmaschinen mit einem einzigen Schusseintragselement ausreichend. An Webmaschinen mit mehreren Schusseintragsebenen übereinander müsste die Schwenkachse der Hebel senkrecht ausgerichtet werden. Die Überlagerung der variablen Fadenspannung und der unterschiedlichen Wirkungen der Schwerkraft wird insbesondere bei hohen Arbeitsgeschwindigkeiten zu unkontrollierten Schwingungen der Zubringernadeln führen. Die Sicherheit der Mitnahme des gewählten Schussfadens in der Übergabeposition kann somit nicht gewährleistet werden.

Eine Schussfaden-Wechselvorrichtung für eine Webmaschine mit zwei übereinander angeordneten Schusseintragsebenen wird durch die DE 44 46 290 C2 beschrieben. Die Hebel, an deren freien, radial ausgerichteten Hebelarmen die Zubringerösen befestigt sind, werden zwischen einer Übergabeposition und einer Bereitschaftsposition in überwiegend horizontaler Richtung bewegt. Der Antrieb der Hebel kann einzeln mittels Schrittmotor oder dergleichen erfolgen. Zur Vermeidung unkontrollierter Hebelbewegungen durch die differierende Schussfadenspannung werden die Schussfäden seitlich des Lagers etwa radial über den Bereich der Schwingwellen achse der Hebel zugeführt.

Auch diese Anordnung ist mit Nachteilen behaftet. Insbesondere bei hohen Arbeitsgeschwindigkeiten schwingen die freien Enden der Hebel mit den Zubringerösen über die vorgeschriebene Position hinaus. Fehler in der Schusseintragsfolge sind in diesem Fall nicht zu vermeiden.

Eine weitere Schussfaden-Wechselvorrichtung - vorzugsweise für Doppelfachwebmaschinen - beschreibt die DE 195 37 329 A1. Die um eine senkrechte Achse, den Schusseintragsebenen paarweise zugeordneten, schwingenden Hebel sind als Rohre ausgebildet und führen in ihrem inneren Hohlraum die einzutragenden Schussfäden radial über den Bereich ihrer Achse. Dadurch kann die Schussfadenspannung weitgehend kontrolliert werden. Zur Vermeidung großer, unterschiedlicher Ablenkwinkel müssen jedoch diese als Rohre ausgebildeten Hebel relativ lang ausgeführt werden. Zudem ist es notwendig, den Schwingweg durch Bremsen oder Anschläge in den Übergabepositionen und auch in der Bereitschaftsposition zu begrenzen. Bei hohen Geschwindigkeiten führt dies jedoch zu unregelmäßigen Schwingungen, wodurch die Zuverlässigkeit des Schusseintrages nicht mehr kontrollierbar ist.

Schließlich ist eine weitere Vorrichtung für den Schussfadenwechsel an Webmaschinen mit einem einzigen Webfach durch die EP 0 478 986 A1 bekannt.

Die vertikal ausgerichteten und bewegbaren Nadeln mit den Zubringerösen an ihrem unteren Ende sind an einander gegenüberliegenden Trumen eines Zahnriemens befestigt. Der Zahnriemen wird über ein Antriebsrad und ein Umlenkrad geführt. Das Antriebsrad befindet sich auf der Achse eines elektronisch ansteuerbaren Elektromotors. Die Schussfadenführung erfolgt im Wesentlichen quer zur Längsachse der Nadelschäfte.

Eine derartige Schussfaden-Wechselvorrichtung ist - wie bereits eingangs beschrieben - nur für Webmaschinen mit einem einzigen Webfach geeignet. Die Koordinierung der variablen Schussfadenspannung mit der unterschiedlichen Belastung der Zubringernadeln durch die Schwerkraft ist im Fall einer horizontalen Anordnung der Zubringernadeln nicht möglich. Bei hohen Arbeitsgeschwindigkeiten sind unkontrollierte Schwingungen im Bereich der Zubringerösen nicht vermeidbar.

Die Aufgabe der vorliegenden Erfindung ist es, eine Schussfaden-Wechselvorrichtung für Webmaschinen zu schaffen, bei der die Zubringerösen auch bei einer Bewegung in überwiegend horizontaler Richtung, bei hoher Geschwindigkeit und über relativ große Wege schwingungsfrei geführt und angetrieben werden.

Diese Aufgabe wird durch die Merkmale des Anspruches 1 gelöst. Im Bereich der Zubringerösen sorgen gestellfest angeordnete Führungsschienen, die von den Schlitten formschlüssig umgriffen werden, für eine von Querschwingungen freie Bewegung der Zubringerösen.

Die Bewegung der Zubringerösen und der Schlitten, die in der Regel von steuerbaren Antrieben ausgelöst wird, wird mittels massearmer flexibler Zugmittel nahe der Bewegungsebene der Zubringerösen auf die Schlitten übertragen. Schwingungen in Bewegungsrichtung sind damit auf die ggf. elastische Dehnung des flexiblen Zugmittels und evtl. auf das Überschwingen des Schrittmotors bei zu kleiner Dimensionierung begrenzt und können für den praktischen Betrieb auch bei sehr hohen Arbeitsgeschwindigkeiten vernachlässigt werden.

Durch die sehr leichte Ausführung des Schlittens nach Anspruch 2 werden die notwendigen Beschleunigungskräfte, die zu Längsschwingungen in dem flexiblen Zugmittel führen könnten, auf einem Minimum gehalten.

Die Ausführung der Vorrichtung nach Anspruch 3 vermeidet einen Schlupf zwischen dem Antriebsrad und dem Zugmittel und gestattet zudem ein Nachspannen des formschlüssig treibenden Zugmittels.

Wird das Antriebsrad nach Anspruch 4 unmittelbar auf der Achse eines Schrittoder Servomotors befestigt, werden weitere Quellen für eine unerwünschte Längsschwingung der Zubringerösen ausgeschalten. Weitere Vorteile in dieser Hinsicht werden durch die Modifizierung der Vorrichtung nach Anspruch 5 und 6 gewährleistet.

Die Gestaltung der Umlenkrollen nach Anspruch 7 vermeidet oder reduziert eine zusätzliche Belastung der Zugmittel durch die Masse und Reibung der Umlenkelemente.

Die Erfindung soll nachstehend an einem Ausführungsbeispiel näher erläutert werden. Die dazugehörigen Zeichnungen zeigen:
- Fig. 1: eine schematisierte Draufsicht auf eine Schussfaden-Wechselvorrichtung im Zusammenwirken mit der Greiferstange, mit dem Webblatt mit der Klemm- und Schneidvorrichtung und mit Führungselementen für die Schussfäden im Bereich des Gewebeanschlages,
- Fig. 2: die Anordnung zweier Schussfaden-Wechselvorrichtungen für zwei übereinanderliegende Webfächer entsprechend der Ausführung nach Fig. 1,
- Fig. 3: ein Paar von Schussfaden-Wechselvorrichtungen für zwei übereinander angeordnete Schusseintragsebenen in einer Ansicht parallel zu den Greiferstangen,
- Fig. 4: eine Detailansicht der Zubringerösen an ihrem Schlitten der oberen Schussfaden-Wechselvorrichtung gemäß Fig. 3 in der Übergabeposition und
- Fig. 5: eine Schnittdarstellung entlang der Linie V - V in Fig. 4.

Die Beschreibung der erfindungsgemäßen Schussfaden-Wechselvorrichtung erfolgt am Beispiel einer Doppelfachwebmaschine mit zwei übereinander angeordneten Schusseintragsebenen.

Die Übergabepositionen U und die Bereitschaftspositionen B sind im Wesentlichen in einer gemeinsamen horizontalen Ebene angeordnet.

In Fig. 1 ist im rechten Bereich die Zuführung der Kettfäden 11 angezeigt, die nach dem Gewebeanschlag gemeinsam mit den eingetragenen Schussfäden 12 jeweils ein Grundgewebe 1 eines Doppelpolgewebes erzeugen.

In der Phase des Schusseintrages durch die Greiferstange 7 mit der Fangklemme 71 befindet sich die Weblade 3 mit dem Webblatt in ihrer hintersten Position. Auf der Weblade 3 ist seitlich außerhalb des Webblattes eine steuerbare Klemm-/Schneidvorrichtung 31, 32 für die Schussfäden 12 angeordnet. Die Klemme 311, 321 und die Klingen der Schere 312, 322 werden in an sich bekannter Weise betätigt. Diese Betätigigung ist nicht gezeigt.

Seitlich außerhalb des entstehenden Gewebes befindet sich eine Führungsplatine 2, die insbesondere die nicht arbeitenden Schussfadenabschnitte 122 zwischen dem Geweberand und der Zubringeröse 411 in der Bereitschaftsposition B in einer solchen Lage halten, dass sie von der Klemm- und Schneidvorrichtung 31, 32 der Weblade in der Anschlagposition nicht erfasst werden.

Bewegt sich eine Zubringeröse mit ihrem Schussfaden 122' in die Übergabeposition U - hier mit Hilfe der Zuführöse 421 - gelangt der zwischen der Führungsplatine und der Zubringeröse 421 gespannte Schussfadenabschnitt 122' in den Bereich der Klemmvorrichtung 311 auf der Weblade 3. Die Klemme 311 erfasst diesen Fadenabschnitt 122' und bewegt ihn durch die Bewegung der Weblade 3 in ihre hinterste Position, die Übergabeposition U. In dieser hintersten Position ist der Abschnitt des Schussfadens 122" derart positioniert, dass die Klemme 71 an der Greiferstangen 7 diesen Schussfaden 122" erfasst und in üblicher Weise in das Webfach einträgt.

Die Zubringerösen 411, 421 sind jeweils an einem separaten Schlitten 41, 42 befestigt. Diese Schlitten 41, 42 sind entlang der Führungsschienen 51 bzw. 52 geführt. Der Antrieb dieser Schlitten 41, 42 erfolgt durch ein flexibles Zugmittel 6. Der Antrieb des Zugmittels 6 seinerseits erfolgt über ein Antriebsrad 65. Weitere Umlenkrollen 671, 672 sichern die Führung der Trume 61, 62 parallel zu den Führungsschienen 51 oder 52. Das Antriebsrad 65 ist auf der Nabe 661 des Schrittmotors 66 drehfest gelagert. Der Schrittmotor 66 ist in üblicher Weise über einen Steuerrechner aktivier- und steuerbar.

Die Fig. 2 zeigt eine Ansicht der Vorrichtung von Fig. 1 in einer vertikalen Ebene. Die Arbeitselemente, die sich im Raum hinter der Übergabeposition U befinden, sind nur gestrichelt dargestellt. Die beiden Schusseintragsebenen sind durch die Spitzen der Greiferstangen 7, 8 gekennzeichnet. Rechts in der Fig. 2 sehen wir die Klemm- und Schneidvorrichtungen 31, 32 an der Weblade für die beiden Schusseintragselemente - die Greiferstangen 7, 8.

Von diesen Klemm- und Schneidvorrichtungen 31, 32 sind nur die Werkzeuge (Klemmen 311, 312; Scheren 321, 322) in ihrer schematischen Form dargestellt.

Der oberen Schusseintragsebene mit der Greiferstange 7 sind die Führungsschienen 51 und 52 zugeordnet, auf denen gegenläufig die Schlitten 41 und 42 quer zur Ebene der Greiferstange 7 bewegbar sind. Der Greiferstange 8 sind die Führungsschienen 53 und 54 zugeordnet, auf denen sich die Schlitten 43 und 44 bewegen. Für den Antrieb der Schlitten 41, 42 sind der Schrittmotor 66 und für den Antrieb der Schlitten 43, 44 der Schrittmotor 66' vorgesehen.

Die Fig. 3 zeigt die Antriebe für die Zubringerösen 411 und 421 für die obere Schusseintragsebene und den Antrieb für die Zubringerösen 431, 441 für die untere Schusseintragsebene. Der Aufbau und die Wirkungsweise dieser beiden Vorrichtungen sind identisch. Die Beschreibung der Funktion erfolgt anhand derjenigen für die obere Schusseintragsebene, die mit der Greiferstange 7 zusammenwirkt.

Die Zubringerösen 421 und 411 werden zwischen der Übergabeposition U und der Bereitschaftsposition B über einen Weg H bewegt. Die Zubringerösen befinden sich an Schlitten 41, 42, die mittels formschlüssiger Elemente 413, 423 an den Führungschienen 51, 52 geführt werden. Diese Schlitten 41, 42 besitzen zudem Klemmen 412, 422, mittels derer eine lösbare Verbindung mit dem flexiblen Zugmittel 6 hergestellt wird. Das flexible Zugmittel 6 besteht vorzugsweise aus einer Schnur, wie sie für die Harnischschnüre von Jacquardvorrichtungen an Webmaschinen benutzt werden. Diese Zugschnüre 6 sind in Zugrichtung sehr stabil und können bei geringster Dehnung relativ große Kräfte mit wechselnder Belastung übertragen.

Die Zugschnüre 6 sind nahe dem Zentrum des Antriebsrades 65 mittels Klemmverbindung 651 fest aber nachstellbar verbunden und werden über den Umfang des Antriebsrades 65 sowie über die Umlenkrollen 671, 672 geführt. Sie biiden dabei Trume 61, 62 aus, die jeweils parallel zu den Führungsschienen 51, 52 ausgerichet sind. An jedem Trum 61, 62 befindet sich einer der Schlitten 41, 42 derart, dass sich die Schlitten bei einer Schwingbewegung des Antriebsrades 65 gegenläufig über den Weg H aus der Bereitschaftsposition B in die Übergabeposition U bzw. umgekehrt bewegen.

Die Schlitten 41, 42 sind als Kunststoffteile ausgebildet und besitzen - auch wegen ihrer geringen Größe - eine sehr kleine Masse. Die Zubringeröse 411, 421 am jeweiligen Schlitten 41, 42 besteht - ihre Form ist in Fig. 5 erkennbar - aus einem leichten Keramikwerkstoff. Dieser ist verschleißfest, übt eine geringe Reibung auf den Schussfaden aus und hat ein niedriges spezifisches Gewicht.

Die Führungsabschnitte 413, 423 an den Schlitten 41, 42 können mit einem trockenen Schmierstoff beschichtet sein. Es ist möglich, den Schlitten 41, 42 aus einem porösen, gesinterten Kunststoff herzustellen und insbesondere in dem Bereich der Führungsflächen an den Führungsschienen 51, 52 z. B. Teflon als festen Schmierstoff aufzubringen und zu speichern.

Die Umlenkrollen 671, 672 bestehen aus einem sehr leichten Werkstoff. Ihre Lager sind vorzugsweise als massearme Gleitlager ausgebildet. Sie sind in der Kunststoffausführung sehr leicht und folgen mühelos der Bewegung des Zugmittels 6. Zur Vermeidung hoher Zugspannungen bei extremer Beschleunigung des Zugmittels 6 kann man für ein vorübergehendes Gleiten des Zugmittels 6 am Umfang der Umlenkroile sorgen. Durch einen Teflonauftrag können Schäden am Zugmittel 6 - verursacht durch die Reibung - über lange Zeiträume vermieden werden.

Das Antriebsrad 65 besteht vorzugsweise aus Aluminium oder Kunststoff. Es ist zur Reduzierung seiner Masse mit Ausnehmungen 652 zwischen dem Umfang und der Nabe versehen. Das Antriebsrad 65 ist formschlüssig mit dem Wellenzapfen 661 des Schrittmotors 6 verbunden. Auf diese Weise können die gegenläufigen Bewegungen der Schlitten 41, 42 exakt vorgegeben werden. Das Überschwingen des Schlittens 41, 42 ist in der Übergabeposition auch bei sehr hohen Arbeitsgeschwindigkeiten der Webmaschine bei entsprechender Dimensionierung des Schrittmotors 66 und der Übertragungselemente 6 auf vertretbare Werte zu begrenzen.

Für die Verbindung der Enden des Zugmittels 6 mit dem Antriebsrad sind möglichst nahe an der Achse des Antriebsrades entsprechende Klemmmittel - hier die Schnurklemmen 651, 651' vorgesehen. Der Umfang des Antriebsrades 65 kann mit einer einzigen Führungsnut, mit zwei Führungsnuten oder mit einer spiralförmigen Führungsnut ausgestattet sein.

Im vorliegenden Beispiel der Fig. 3 ist eine einzige Führungsnut vorgesehen. Jeweils im Bereich eines halben Umfanges wird jedes der beiden Enden der Zugschnur 6 geführt. Sind zwei parallele Führungsnuten vorgesehen, steht jedem Ende des Zugmittels ein Umfangsabschnitt von etwa 360° zur Verfügung. Eine spiralförmige Führungsnut kann bei entsprechend großer Gangzahl noch größere Abschnitte des Zugmittels 6 vorübergehend speichern. Der Durchmesser des Antriebsrades 65 lässt sich auf diese Weise hinsichtlich seiner Massenträgheit unbegrenzt optimieren.

Zur Sicherung einer exakten Position der Zubringerösen 411 und 421 in der Übergabestellung U ist es zweckmäßig, die Bewegungsbahnen der Zubringerösen 411, 421 eines Paares zueinander versetzt anzuordnen, wie es aus den Figuren 4 und 5 erkennbar ist. Die Zubringerösen 411, 421 können in der Übergabestellung auch in der Höhe zueinander leicht versetzt sein, damit die Lage des Schussfadenabschnittes 121" durch jede der Zubringerösen 411, 421 in gleicher Weise gewährleistet werden kann.

Die Verbindung der Schlitten 41, 42 mit der Zugschnur 6 im Bereich der Trume 61 bzw. 62 erfolgt mittels Klemmplatte 412, 422. Anstelle dieser Klemmplatte sind auch andere Kupplungsarten möglich, die bei geringer Masse eine zuverlässige Klemmwirkung erzeugen.

Die beschriebenen Wechselvorrichtungen sind natürlich hinsichtlich ihres Einsatzes nicht beschränkt auf Webmaschinen mit mehreren Webfächern. Es ist durchaus möglich, sie an Webmaschinen mit einem einzigen Webfach und vertikal übereinanderliegender Übergabe- U und Bereitschaftsposition B zu verwenden. Die Führung der Zubringerösen 41, 42 und ihr Antrieb unmittelbar im Bewegungsbereich derselben schalten eine große Zahl von Fehlermöglichkeiten, die durch Schwerkraft, Spiel, Reibung, Biegung und Fadenspannung verursacht werden, aus.

### Bezugszeichenliste

- 1: Gewebe
- 11: Kettfaden
- 12: Schussfaden
- 121, 121': Schussfadenabschnitt
- 122, 122', 122": Schussfadenabschnitt
- 2: Schussfadenführung
- 3, 3': Weblade
- 31, 32: Klemm- und Schneidvorrichtung
- 311, 321: Klemme
- 312, 322: Schussfadenschere
- 41, 42; 43, 44: Schlitten
- 411, 421, 431, 441: Zubringerösen
- 412, 422: Klemmplatte
- 413, 423: Führungsprofil
- 51, 52, 53, 54: Führungsschiene
- 6, 6': Flexibles Zugmittel /Zugschnur
- 61, 62, 63, 64: Trum
- 65, 65': Antriebsrad
- 651, 651': Schnurklemme
- 652, 652': Ausnehmung
- 653, 653': Führungsstift
- 66, 66': Schrittmotor
- 661, 661': Wellenzapfen
- 671, 672, 673, 674: Umlenkrolle
- 7: Greiferstange
- 70: Führung
- 71: Fangklem me
- 8: Greiferstange
- 81: Fangklemme
- L: Länge (Trum)
- H: Abstand: Bereitschaftsposition / Übergabeposition
- B: Bereitschaftsposition
- U: Übergabeposition

## Patentansprüche

1. Schussfaden-Wechselvorrichtung für eine Webmaschine mit mindestens einem Paar von Zubringerösen für jedes Schusseintragselement,
wobei die Zubringerösen (411, 421; 431, 441) eines Paares zwischen einer Bereitschafts- (B) und einer Übergabeposition (U) zueinander gegenläufig bewegbar sind,
wobei die Zubringerösen (411, 421; 431, 441) einzeln an steuerbar angetriebenen Schlitten (41, 42, 43, 44) befestigt oder ausgebildet sind,
wobei die Schlitten (41, 42; 43, 44) auf gestellfesten Führungsschienen (51, 52; 53, 54) zwischen der Bereitschafts- (B) und der Übergabeposition (U) geführt sind,
wobei den Schlitten (41, 42; 43, 44) eines Paares von Zubringerösen (411, 421; 431, 441) zwischen dem steuerbaren Antrieb (66, 66') und den Schlitten (41, 42, 43, 44) Übertragungsglieder in Form eines flexiblen Zugmittels (6, 6') zugeordnet sind,
wobei das flexible Zugmittel (6, 6') über ein Antriebsrad (65, 65') und mindestens ein Umlenkrad (671, 672, 673, 674) unter Ausbildung von gegenläufig bewegten Trumen (61, 62, 63, 64), die parallel zu den Führungsschienen (51, 52, 53, 54) ausgerichtet sind, geführt wird und
wobei an dem flexiblen Zugmittel (6, 6') im Bereich dieser Trume (61, 62, 63, 64) die Schlitten (41, 42, 43, 44) mit ihren Zubringerösen (411, 421; 431, 441) befestigt sind.

2. Schussfaden-Wechselvorrichtung nach Anspruch 1, **dadurch gekennzeichnet,**
**dass** der Schlitten (41, 42, 43, 44) aus einem Kunststoffteil besteht,
- in das eine Keramiköse als Zubringeröse (411, 421, 431, 441) eingefügt ist,
- das mit profilierten, der Führungsschiene (51, 52, 53, 54) angepassten Führungsprofilen (412, 423) ausgestattet ist und
- dem mindestens eine lösbare Kupplung (412, 422) für das flexible Zugmittel (6, 6') zugeordnet ist.

3. Schussfaden-Wechselvorrichtung nach Anspruch 1, **dadurch gekennzeichnet,**
**dass** das flexible Zugmittel (6, 6') aus einer Zugschnur gebildet ist, deren Enden am Antriebsrad (65, 65') lösbar fixiert sind.

4. Schussfaden-Wechselvorrichtung nach Anspruch 1, **dadurch gekennzeichnet,**
**dass** das Antriebsrad (65, 65') auf dem Wellenzapfen (661, 661') eines Schritt- oder Servomotors (66, 66') befestigt ist.

5. Schussfaden-Wechseivorrichtung nach Anspruch 1, **dadurch gekennzeichnet,**
**dass** das Antriebsrad (65, 65') zwischen Nabe und Radkranz mit Ausnehmungen (652, 652') und mit Klemmmitteln (651,651') für das Zugmittel (6, 6') ausgestattet ist.

6. Schussfaden-Wechselvorrichtung nach Anspruch 1, **dadurch gekennzeichnet,**
**dass** jede der profilierten Führungsschienen (51, 52; 53, 54) eines Paares das Antriebsrad (65, 65') und je eine von zwei Umlenkrollen (671, 672; 673, 674) für das flexible Zugmittel (6, 6') tangieren.

7. Schussfaden-Wechselvorrichtung nach Anspruch 1, **dadurch gekennzeichnet,**
**dass** die Umlenkrollen (671, 672; 673, 674) als Kunststoffteile ausgebildet sind und
**dass** die Gleitfläche der Nabe und/oder die Führungsbahn für das flexible Zugmittel (6, 6') mit festen Schmierstoffen, z. B. Teflon, beschichtet ist/sind.

## Claims

1. Weft thread changing device for a loom, with at least one pair of feeder eyes for each weft insertion element,
wherein the feeder eyes (411, 421, 431, 441) of each pair are movable in opposite directions relative to one another between a stand-by position (B) and a transfer position (U),
wherein the feeder eyes (411, 421, 431, 441) are individually secured to or provided on controllably driven carriages (41, 42, 43, 44),
wherein the carriages (41, 42, 43, 44) are guided on guide rails (51, 52, 53, 54) located on the frame between the stand-by position (B) and the transfer position (U),
wherein transfer elements in the form of a flexible traction mechanism (6, 6') are assigned to the carriages (41, 42, 43, 44) of a pair of feeder eyes (411, 421, 431, 441) between the controllable drive (66, 66') and the carriages (41, 42, 43, 44),
wherein the flexible traction mechanism (6, 6') is guided by means of a drive pulley (65, 65') and at least one deflection pulley (671, 672, 673, 674) while forming strands (61, 62, 63, 64) running in opposite directions and oriented parallel to the guide rails (51, 52, 53, 54), and
wherein the carriages (41, 42, 43, 44) with their feeder eyes (411, 421, 431, 441) are secured to the flexible traction mechanism (6, 6') in the region of said strands (61, 62, 63, 64).

2. Weft thread changing device according to claim 1, **characterised in that** the carriage (41, 42, 43, 44) is a plastic component,
- into which a ceramic eye is inserted as feeder eye (411, 421, 431, 441),
- which is provided with guide profiles (412, 423) matching the guide rails (51, 52, 53, 54), and
- to which is assigned at least one releasable coupling (412, 422) for the flexible traction mechanism (6, 6').

3. Weft thread changing device according to claim 1, **characterised in that**
the flexible traction mechanism (6, 6') is represented by a pull cord, the ends of which are releasably secured to the drive pulley (65, 65').

4. Weft thread changing device according to claim 1, **characterised in that**
the drive pulley (65, 65') is mounted on the journal (661, 661') of a stepper motor or servomotor (66, 66').

5. Weft thread changing device according to claim 1, **characterised in that**
the drive pulley (65, 65') is provided with recesses (652, 652') and clamping means (651, 651') for the traction mechanism (6, 6') between the hub and the rim.

6. Weft thread changing device according to claim 1, **characterised in that**
each of the profiled guide rails (51, 52, 53, 54) of a pair touches the drive pulley (65, 65') and one of the two deflection pulleys (671, 672, 673, 674) for the flexible traction mechanism (6, 6').

7. Weft thread changing device according to claim 1, **characterised in that**
the deflection pulleys (671, 672, 673, 674) are designed as plastic components, and **in that**
the sliding surface of the hub and/or the guideway for the flexible traction mechanism (6, 6') is/are coated with solid lubricants such as Teflon.

## Revendications

1. Dispositif de changement de fil de trame pour machine à tisser comportant au moins une paire d'oeillets d'amenage pour chaque élément d'insertion de trame,
dans lequel les oeillets d'amenage (411, 421, 431, 441) d'une paire sont mobiles à l'opposé l'un de l'autre entre une position de mise à disposition (B) et une position de transfert (U),
dans lequel les oeillets d'amenage (411, 421, 431, 441) sont fixés ou réalisés séparément au niveau de chariots (41, 42, 43, 44) entraînés par commande,
dans lequel les chariots (41, 42, 43, 44) sont guidés sur des rails de guidage à bâti fixe (51, 52 ; 53, 54) entre la position de mise à disposition (B) et la position de transfert (U),
dans lequel, aux chariots (41, 42 ; 43, 44) d'une paire d'oeillets d'amenage (411, 421, 431, 441), entre l'entraînement pouvant être commandé (66, 66') et les chariots (41, 42, 43, 44), sont coordonnés des organes de transmission sous la forme d'un élément de traction flexible (6, 6'),
dans lequel l'élément de traction flexible (6, 6') est guidé via une roue d'entraînement (65, 65') et au moins un galet de renvoi (671, 672, 673, 674) en formant des brins déplacés à l'opposé (61, 62, 63, 64), qui sont orientés parallèlement aux rails de guidage (51, 52, 53, 54), et
dans lequel, au niveau de l'élément de traction flexible (6, 6'), dans la zone de ces brins (61, 62, 63, 64), les chariots (41, 42, 43, 44) sont fixés avec leurs oeillets d'amenage (411, 421 ; 431, 441).

2. Dispositif de changement de fil de trame selon la revendication 1, **caractérisé en ce que** le chariot (41, 42, 43, 44) se compose d'un élément en matière plastique
- dans lequel est inséré un oeillet céramique en tant qu'oeillet d'amenage (411, 421 ; 431, 441),
- qui est équipé de profils de guidage (412, 423) profilés adaptés au rail de guidage (51, 52, 53, 54) et
- auquel est coordonné au moins un accouplement amovible (412, 422) pour l'élément de traction flexible (6, 6').

3. Dispositif de changement de fil de trame selon la revendication 1, **caractérisé en ce que** l'élément de traction flexible (6, 6') est formé d'une corde de traction dont les extrémités sont fixées de façon amovible à la roue d'entraînement (65, 65').

4. Dispositif de changement de fil de trame selon la revendication 1, **caractérisé en ce que** la roue d'entraînement (65, 65') est fixée sur le tourillon de l'arbre (661, 661') d'un moteur pas à pas ou d'un servomoteur (66, 66').

5. Dispositif de changement de fil de trame selon la revendication 1, **caractérisé en ce que** la roue d'entraînement (65, 65') est équipée, entre le moyeu et le rebord de roue, d'évidements (652, 652') et de moyens de serrage (651, 651') de l'élément de traction (6, 6').

6. Dispositif de changement de fil de trame selon la revendication 1, **caractérisé en ce que** chacun des rails de guidage profilés (51, 52 ; 53, 54) d'une paire est tangent à la roue d'entraînement (65, 65') et à un galet de renvoi sur deux (671, 672 ; 673, 674) de l'élément de traction flexible.

7. Dispositif de changement de fil de trame selon la revendication 1, **caractérisé**
**en ce que** les galets de renvoi (671, 672; 673, 674) sont exécutés en tant qu'éléments en matière plastique et
**en ce que** la surface de glissement du moyeu et/ou de la piste de guidage de l'élément de traction flexible (6, 6') est/sont enduite(s) de lubrifiant solide, par exemple de Téflon.
